# EUROPÄISCHE PATENTSCHRIFT

(11) **EP 0 371 278 B1**
(45) Veröffentlichungstag und Bekanntmachung des Hinweises auf die Patenterteilung: **21.10.1992**
(21) Anmeldenummer: 89120409.1
(22) Anmeldetag: 03.11.1989
(51) Int. Cl.: B65D 83/00

(54) **Kartusche für plastische Massen**
Cartridge for plastic masses
Cartouche pour masses plastiques

(30) Priorität: 29.11.1988 DE 3840131
(43) Veröffentlichungstag der Anmeldung: 06.06.1990
(73) Patentinhaber: Alfred Fischbach Kunststoffspritzgusswerk, D-51766 Engelskirchen (DE)
(72) Erfinder: Brüning, Werner, D-5250 Engelskirchen-Ründeroth (DE)
(74) Vertreter: Selting, Günther, Dipl.-Ing.

(56) Entgegenhaltungen:
- EP-A- 0 079 193
- DE-C- 400 178
- DE-U- 7 610 820
- US-A- 2 079 744

## Beschreibung

Die Erfindung betrifft eine Kartusche der im Oberbegriff des Anspruchs 1 angegebenen Art.

Es ist bekannt, plastische Massen, die als Dichtungsmittel, Klebemittel o.dgl. verwendet werden, in Kartuschen aus Kunststoff unterzubringen. Diese Kartuschen bestehen aus einem zylindrischen Kartuschenkörper, in dem ein Kolben verschiebbar untergebracht ist. Am vorderen Ende des Kartuschenkörpers befindet sich eine Austrittsöffnung, durch die die plastische Masse beim Vorschieben des Kolbens ausgepreßt wird. Das Vorschieben des Kolbens geschieht durch Drehen einer Spindelstange, deren Gewinde mit einer Spindelmutter in Eingriff steht, welche sich am rückwärtigen Bereich des Kartuschenkörpers abstützt. Zur Abstützung der Spindelmutter an der glatten Wand des Kartuschenkörpers ist eine Klemmvorrichtung erforderlich, mit der die Spindelmutter am Kartuschenkörper festgeklemmt wird. Eine solche Klemmvorrichtung ist relativ aufwendig und ihre Befestigung erfordert einen separaten Montagevorgang.

Aus DE-U-76 10 820 ist eine Kartusche der im Oberbegriff des Patentanspruches 1 angegebenen Art bekannt. Bei der bekannten Kartusche weist der kappenförmige Halter, dem das Aufnahmegewinde für die Spindel angeformt ist, einen zunächst zurückspringenden und dann um 180° nach vorne gebogenen Rand auf, der einen Ringkanal zur Aufnahme des Endes des Kartuschenkörpers bildet. An den beiden Seiten des Ringkanals sind krallenartige Vorsprünge angebracht, die sich beim Aufschieben des Halters auf das rückwärtige Ende des Kartuschenkörpers in die Wand des Kartuschenkörpers einkrallen und somit ein Abziehen des Halters vom Kartuschenkörper und auch eine Drehung des Halters relativ zum Kartuschenkörper verhindern. Nachteilig ist, daß der aus Kunststoff bestehende Halter eine komplizierte Form hat, die schwierig im Spritzgußverfahren hergestellt werden kann und daß der Halter nicht nur in axialer Richtung sondern auch radial nach außen über den Kartuschenkörper hinaus vorsteht.

Der Erfindung liegt die Aufgabe zugrunde, eine Kartusche der im Oberbegriff des Anspruchs 1 angegebenen Art zu schaffen, bei der der Halter auf einfache Weise herstellbar und montierbar ist und bei der der Platzbedarf verringert ist.

Die Lösung dieser Aufgabe erfolgt erfindungsgemäß mit den im kennzeichnenden Teil des Anspruchs 1 angegebenen Merkmalen.

Bei der erfindungsgemäßen Kartusche ist die Spindelmutter einstückiger Bestandteil eines Halters, der in das rückwärtige Kartuschenende lediglich eingeschoben wird und dort selbsttätig einrastet. Nach dem Befüllen des Kartuschenkörpers mit der plastischen Masse wird der Kolben in das rückwärtige Ende des Kartuschenkörpers eingeschoben und danach wird der Halter, der nach Art eines Deckels ausgebildet sein kann, in den Kartuschenkörper eingeführt, bis er an den Ausnehmungen bzw. Einprägungen der Wand des Kartuschenkörpers einrastet. Wird die Spindelstange gedreht, um plastische Masse aus der Kartusche auszupressen, dann stützt sie sich über die Spindelmutter und den Halter unmittelbar am Kartuschenkörper ab. Beim Einschieben des Halters in den Kartuschenkörper gibt die Kartusche elastisch nach, so daß durch geringe Verformung der Kartusche der Halter eingeführt werden kann, wenn der Halter relativ starr ausgebildet ist. Ein Zurückweichen des Halters im Kartuschenkörper wird durch die Form der Ausnehmungen bzw. Einprägungen verhindert. In gleicher Weise wird auch ein Drehen des Halters im Kartuschenkörper verhindert. Ein wesentlicher Vorteil besteht darin, daß das aus dem Halter und der Spindelmutter bestehende Teil ohne jegliche zusätzliche Befestigungsvorrichtungen am Kartuschenkörper fixiert ist, wobei lediglich am rückwärtigen Ende des Kartuschenkörpers eine spezielle Formgebung dafür sorgt, daß der Halter fixiert wird. Die Kartusche besteht somit aus wenigen Einzelteilen, die leicht montiert werden können. Die üblichen zylindrischen Kartuschen können durch eine einfache Nachbehandlung mit den Ausnehmungen oder Einprägungen versehen werden, so daß keine gesonderten Spritzgußformen für den Kartuschenkörper benötigt werden. Der Halter ist im montierten Zustand vollständig im Kartuschenkörper enthalten. Er ragt weder am rückwärtigen Ende axial aus dem Kartuschenkörper heraus noch steht er radial über. Der Halter stellt ein relativ einfach zu fertigendes Kunststoffteil dar und er vergrößert nicht die Abmessungen der Kartusche, da er vollständig im Kartuschen inneren enthalten ist.

Mit dem Merkmal des Anspruchs 2 wird erreicht, daß Vorsprünge des Halters passend in entsprechend Ausnehmungen des Kartuschenkörpers eingreifen. Diese Ausnehmungen sind vorzugsweise Durchgangslöcher, die sowohl ein axiales Verschieben des Halters als auch eine Drehung verhindern. Es ist auch möglich, die Vorsprünge sägezahnförmig auszubilden, so daß sie beim axialen Einschieben des Halters in den Kartuschenkörper leicht eingeführt werden können und nach Einrasten in den Aussparungen nicht mehr zurückweichen können.

Bei einer anderen Ausführungsform der Erfindung nach Anspruch 4 werden die Verdrehungssicherung und die Sicherung gegen Herausdrücken durch getrennte Eindrückungen im Kartuschenkörper hervorgerufen.

Die für das Einführen des Halters erforderliche Elastizität kann der Halter mit den im Anspruch 6 angegebenen Merkmalen erhalten. Der ringförmige Rand, der nur an einem Ende in eine Stirnwand übergeht, kann an dem anderen Ende radial nach innen federn. Die Kraft der Spindelstange ist bestrebt, die Spindelmutter aus dem rückwärtigen Ende des Kartuschenkörpers herauszudrücken. Dabei stellt sich die kegelstumpfförmige Stirnwand des Halters gerade, wodurch der ringförmige Rand noch stärker nach außen gedrückt und gegen die Wand des Kartuschenkörpers gepreßt wird.

Im folgenden werden unter Bezugnahme auf die Zeichnungen Ausführungsbeispiele der Erfindung näher erläutert.

Es zeigen:
Fig. 1 eine Seitenansicht einer ersten Ausführungsform der Kartusche, teilweise geschnitten,
Fig. 2 eine Seitenansicht einer zweiten Ausführungsform der Kartusche, teilweise geschnitten, und
Fig. 3 einen Schnitt entlang der Linie III-III von Fig. 2.

Die Kartusche 10 nach Fig. 1 weist einen zylindrischen Kartuschenkörper 11 aus Kunststoff auf. Der Kartuschenkörper 11 ist mit einer einstückig angeformten Frontwand 12 versehen. An der Frontwand 12 ist ein mit Gewinde versehener Auslaßstutzen 13 angeordnet, in dem sich die Austrittsöffnung befindet.

In den Kartuschenkörper 11 ist der Kolben 14 eingesetzt, der im inneren des zylindrischen Kartuschenkörpers verschiebbar ist, um die Masse aus dem Auslaßstutzen 13 auszupressen. Die Austrittsöffnung im Auslaßstutzen 13 kann auch so ausgebildet sein, daß sie erst vom Benutzer geöffnet wird. Der Kolben 14 weist eine zylindrische Umfangswand 15 und eine bogenförmig gewölbte Frontwand 16 auf. An der Rückseite der Frontwand 16 befindet sich eine ringförmige Rippe 17, die ein Lager für das vordere Ende einer Spindelstange 18 bildet. Die Spindelstange 18 besteht ebenfalls aus Kunststoff und sie ragt aus dem rückwärtigen Ende des Kartuschenkörpers 11 heraus. Am Ende der Spindelstange 18 ist ein Dreh-Handgriff 19 vorgesehen.

Das Schraubengewinde der Spindelstange 18 steht mit der Spindelmutter 20 in Eingriff. Diese Spindelmutter 20 ist integraler Bestandteil eines Halters 21, der am rückwärtigen Ende im Inneren des Kartuschenkörpers 11 fixiert ist. Durch Drehen des Handgriffs 19 wird die Spindelstange 18 vorwärtsbewegt, wodurch der Kolben 14 zum Ausdrücken der plastischen Masse im Kartuschenkörper vorgeschoben wird.

Die Spindelmutter 20 besteht aus einer mit Innengewinde versehenen Hülse, deren vorderes Ende über eine ringförmige Stirnwand 22 in einen ringförmigen Rand 23 übergeht. Die Stirnwand 22 ist kegelstumpfförmig ausgebildet und der ringförmige Rand 23 umschließt die Hülse der Spindelmutter 20 koaxial. Am rückwärtigen Ende des Randes 23 befinden sich mindestens drei nach außen gerichtete Vorsprünge 24, die umfangsmäßig verteilt angeordnet sind. Jeder dieser Vorsprünge 24 greift in eine Ausnehmung 25 der Wand des Kartuschenkörpers 11 ein. Diese Ausnehmungen 25 sind Durchgangslöcher, die um den Umfang des Kartuschenkörpers verteilt angeordnet sind und somit jeweils eine begrenzte Umfangserstreckung haben.

Beim Einführen des Halters 21 in den Kartuschenkörper 11 dehnt sich der Kartuschenkörper elastisch, damit die Vorsprünge 24 in das rückwärtige Ende des Kartuschenkörpers 11 eingeführt werden können. Sobald die Vorsprünge 24 in den Bereich der Ausnehmungen 25 gelangen, zieht sich der Kartuschenkörper wieder zusammen, wobei die Vorsprünge 24 in den Ausnehmungen 25 einrasten.

Der Halter 21 besteht aus einem einstückigen relativ starren Kunststoffteil. Die gesamte Kartusche besteht ausschließlich aus Kunststoff und bildet einen Einmalartikel. Lediglich die Spindelstange 18 kann nach Gebrauch in Verbindung mit einer anderen Kartusche wiederverwendet werden.

Das Ausführungsbeispiel der Fign. 2 und 3 gleicht weitgehend dem ersten Ausführungsbeispiel, so daß im folgenden nur die Unterschiede erläutert werden: Am Rand 23 sind keine Vorsprünge vorhanden. Dieser Rand stützt sich vielmehr an der Innenseite des Kartuschenkörpers 11 ab. Sein rückwärtiges Ende stößt dabei gegen mindestens drei erste Eindrückungen 26, die umfangsmäßig verteilt an der Wand des Kartuschenkörpers 11 angebracht sind und die jeweils an ihrem vorderen Ende durch einen Schlitz 27 begrenzt sind. Das nach innen gerichtete Ende der Eindrückung 26, das die eine Kante des Schlitzes 27 bildet, wirkt als Anschlagfläche zum Verhindern des Zurückziehens des Randes 23 des Halters 21.

Die Eindrückungen 26 ermöglichen das Einführen des kappenförmigen Halters 21 vom rückwärtigen Ende her in den Kartuschenkörper und sie verhindern das Zurückziehen des Halters, jedoch nicht ein Drehen des Halters. Zur Verhinderung des Drehens sind an dem Kartuschenkörper 11 zweite Eindrückungen 28 vorgesehen, die ebenfalls durch gerade Schlitze 29 begrenzt sind, wobei die Schlitze 29 jedoch in Längsrichtung des Kartuschenkörpers verlaufen. Am Rand 23 des Halters 21 sind Eindrückungen 30 vorgesehen, deren Positionen denjenigen der Eindrücke 28 des Kartuschenkörpers entsprechen. Bei dem Versuch, den Halter 22 zu drehen, rasten die Eindrückungen 28 in den Eindrückungen 30 ein, so daß die ineinandergreifenden Eindrückungen 28,30 den Halter gegen Verdrehung sichern.

Bei beiden Ausführungsbeispielen wird der Kartuschenkörper 11 zunächst in der üblichen Weise mit durchgehender Wand hergestellt. Die Ausnehmungen 25 und die Eindrückungen 26 bzw. 28 werden in einem nachträglichen Bearbeitungsvorgang hergestellt.

## Patentansprüche

1. Kartusche für plastische Massen, mit einem zylindrischen Kartuschenkörper (11) aus Kunststoff, der einen Kolben (14) enthält und am vorderen Ende eine Austrittsöffnung aufweist, und mit einer am rückwärtigen Ende des Kartuschenkörpers abgestützten Spindelmutter (20), die mit einer gegen den Kolben (14) drückenden Spindelstange (18) in Eingriff ist, wobei die Spindelmutter (20) einstückiger Bestandteil eines Halters (21) ist, dessen Rand (23) an der Wand des Kartuschenkörpers (11) verdrehungssicher festgehalten und gegen Herausdrücken gesichert ist,
**dadurch gekennzeichnet,** daß der Halter (21) vollständig in dem Kartuschenkörper (11) enthalten ist und daß der bis zu seinem rückwärtigen Ende mit gerader Zylinderwand ausgebildete Kartuschenkörper umfangsmäßig begrenzte Ausnehmungen (25) oder Einprägungen (26,28) aufweist, an denen der äußerste Umfang des Randes (23) des Halters angreift.

2. Kartusche nach Anspruch 1, dadurch gekennzeichnet, daß der Halter (21) an seinem Rand (23) Vorsprünge (24) aufweist, die in vorgefertigte, die Wand des Kartuschenkörpers (11) durchdringende Ausnehmungen (25) eingreifen.

3. Kartusche nach Anspruch 1, dadurch gekennzeichnet, daß die Einprägungen (26,28) des Kartuschenkörpers (11) durch Schlitze (27,29) begrenzte Eindrückungen sind.

4. Kartusche nach Anspruch 3, dadurch gekennzeichnet, daß erste Einprägungen (26) vorgesehen sind, deren Schlitze (27) zur Verhinderung des Herausdrückens des Halters (21) umfangsmäßig verlaufen, und zweite Eindrückungen (28), deren Schlitze (29) zur Verhinderung des Verdrehens des Halters (21) in Längsrichtung des Kartuschenkörpers (11) verlaufen.

5. Kartusche nach Anspruch 3 oder 4, dadurch gekennzeichnet, daß die Eindrückungen (26,28) sägezahnförmig sind.

6. Kartusche nach einem der Ansprüche 1 bis 5, dadurch gekennzeichnet, daß der Halter (21) eine zum vorderen Ende weisende Mulde aufweist, von deren Frontwand (22) sich die Spindelmutter (20) nach hinten erstreckt.

## Claims

1. A cartridge for plastic masses comprising a cylindrical cartridge body (11) of plastics material containing a piston (14) and having a discharge opening at the front end, and a spindle nut (20) supported at the rear end of said cartridge body and being in engagement with a spindle rod (18) pressing against said piston (14), said spindle nut (20) being an integral part of a holder (21), the edge (23) of which is held at the wall of said cartridge body (11) so as to be secured against rotation and against being pushed out,
characterised in
that said holder (21) is completely contained within said cartridge body (11) and that said cartridge body, which is formed with a straight cylinder wall through to the rear end thereof, is provided with circumferentially limited recesses (25) or impressions (26, 28) at which the outermost periphery of said edge (23) of said holder engages.

2. The cartridge of claim 1, characterised in that said holder (21) has said edge (23) provided with projections (24) that engage in preformed recesses (25) penetrating the wall of said cartridge body (11).

3. The cartridge of claim 1, characterised in that said impressions (26, 28) of said cartridge body (11) are indentations defined by slots (27, 28).

4. The cartridge of claim 3, characterised in that first impressions (26) are provided, the slots (27) of which extend circumferentially so as to prevent said holder (21) from being pushed out, and second impressions (28) are provided, the slots (29) of which extend in the longitudinal direction of said cartridge body (11) so as to prevent said holder (21) from being rotated.

5. The cartridge of claim 1 or 4, characterised in that said indentations (26, 28) are serration-shaped.

6. The cartridge of one of claims 1 to 5, characterised in that said holder (21) has a trough directed towards the front end, said spindle nut (20) extending rearward from the front wall (22) of said trough.

## Revendications

1. Cartouche pour masses plastiques, comportant un corps de cartouche cylindrique (11) en matière synthétique qui contient un piston (14) et qui présente, à l'extrémité avant, une ouverture de sortie, et comportant un écrou d'axe (20), s'appuyant sur l'extrémité arrière du corps de cartouche, lequel écrou est en prise avec une tige d'axe (18) appuyant contre le piston (14), l'écrou d'axe (20) formant une seule pièce avec un support (21), dont le bord (23) est retenu, de manière immobile en rotation, contre la paroi du corps de cartouche (11) et bloqué de manière à ne pas pouvoir être expulsé, caractérisée en ce que le support (21) est entièrement contenu dans le corps de cartouche (11) et en ce que le corps de cartouche réalisé à paroi cylindrique droite jusqu'à son extrémité arrière présente des évidements (25) ou empreintes (26, 28) limités en pourtour, avec lesquels vient en prise le pourtour extérieur du bord (23) du support.

2. Cartouche selon la revendication 1, caractérisée en ce que le support (21) présente, sur son bord (23), des saillies (24) qui s'engagent dans des évidements (25), réalisés d'avance, traversant la paroi du corps de cartouche (11).

3. Cartouche selon la revendication 1, caractérisée en ce que les empreintes (26, 28) du corps de cartouche (11) sont des crevés limités par des fentes (27, 29).

4. Cartouche selon la revendication 3, caractérisée en ce qu'il est prévu des premiers crevés (26) dont les fentes (27) s'étendent suivant la périphérie, afin d'empêcher que le support (21) ne soit expulsé, et des seconds crevés (28) dont les fentes (29) s'étendent dans le sens longitudinal du corps de cartouche (11), afin d'empêcher que le support (21) ne tourne.

5. Cartouche selon la revendication 3 ou 4, caractérisée en ce que les crevés (26, 28) sont en forme de dents de scie.

6. Cartouche selon l'une des revendications 1 à 5, caractérisée en ce que le support (21) présente une cuvette orientée vers l'extrémité avant, à partir de la paroi frontale (22) de laquelle l'écrou d'axe (20) s'étend vers l'arrière.
